# EUROPÄISCHE PATENTSCHRIFT

(11) **EP 0 990 745 B1**
(45) Veröffentlichungstag und Bekanntmachung des Hinweises auf die Patenterteilung: **01.03.2006**
(21) Anmeldenummer: 99117957.3
(22) Anmeldetag: 15.09.1999
(51) Int. Cl.: E04D 13/03, E04D 13/14, E06B 1/62

(54) **Fenster, Tür oder dergleichen, insbesondere Wohndachfenster**
Window, door or the like, in particular roof window
Fenêtre, porte ou similaire, notamment lucarne

(30) Priorität: 02.10.1998 DE 19845507
(43) Veröffentlichungstag der Anmeldung: 05.04.2000
(73) Patentinhaber: ROTO FRANK Aktiengesellschaft, 70771 Leinfelden-Echterdingen (DE)
(72) Erfinder: Rürup, Peter, 97980 Bad Mergentheim (DE); Pelster, Stefan, 97999 Igersheim (DE)

(56) Entgegenhaltungen:
- WO-A-95/28537
- DE-C- 3 923 233
- DE-U- 8 807 023
- FR-A- 2 441 695

## Beschreibung

Die Erfindung betrifft ein Fenster, eine Tür oder dergleichen, insbesondere Wohndachfenster, mit einem Blendrahmen, an dem eine Dampfsperrfolie befestigt ist.

Beim Einbau von Wohndachfenstern in herkömmliche Dachkonstruktionen ist es erforderlich, daß die die Dachinnenseite abdeckende auch als Innenfolie bezeichnete Dampfsperrfolie mit dem Rahmen des Wohndachfensters verbunden wird, damit keine dampfdurchlässige Stelle in der Dachhaut entsteht. Hierzu ist es bekannt, eine aus Kunststoffolie hergestellte Schürze auf der Außenseite des Blendrahmens anzukleben und deren Ende mit der dem Dach zugeordneten Innenfolie zu verbinden. Die Schürze kann einerseits werkseitig am Blendrahmen angebracht sein, andererseits ist es auch möglich, die Schürze vor Ort am Blendrahmen anzubringen. Mit dieser Schürze wird der Anschluß der raumseitigen Innenfolie erleichtert, da Spannungen zwischen den Folien vermieden werden und die Schürze an den Rahmen anpaßbar ist. Das nachträgliche Anbringen solcher Schürzen am Blendrahmen vor Ort wird allerdings oftmals unterlassen, da es arbeitsaufwendig ist. Außerdem ist auf der Baustelle vor Ort oft Staub und Schmutz vorhanden, so daß die Anbindung der Schürze an den Blendrahmen des Wohndachfensters von minderer Qualität ist. Sofern die Schürze bereits ab Werk am Blendrahmen montiert ist, treten Probleme bei der Verpackung für den Transport des Fensters auf. Außerdem kann die bereits ab Werk angebrachte Schürze beim Einbau des Wohndachfensters in ein Dach beschädigt werden, so daß eine dampfdurchlässige Stelle in der Dachhaut entstehen kann. Außerdem stört die werkseitig angebrachte Dampfsperrfolie beim Einbau des Blendrahmens.

Aus der FR-A-2 441 695 ist ein Eindeckrahmen für Dachfenster bekannt, der an seinem traufseitigen Anschlussschenkel zum Abdichten eine aufgerollte Bleischürze aufweist, die durch Falzung gehalten ist. Die aufgerollte Bleischürze wird werksseitig auf der witterungsseitigen Oberfläche des Anschlussschenkels angeordnet, wobei die Außenfläche der Rolle von der auf der Oberseite der Dachbedeckung beim Einbau des Dachfensters in das Dach unmittelbar aufliegenden Seite der Bleischürze gebildet ist. Die Bleischürze wird nach dem Einbau des Eindeckrahmens abgerollt, sodass sie auf der Oberseite der Dachbedeckung zu liegen kommt. Das Bleiblech der Bleischürze weist im aufgewickelten Zustand eine derart große Steifigkeit auf, dass die Bleichschürze eine vorgegebene Form stets beibehält.

Aus der WO 95 28 537 A ist ein Fenster mit einem Blendrahmen bekannt, an dem eine Dampfsperrfolie befestigt ist.

Es ist Aufgabe der Erfindung, den Anschluß beziehungsweise die Anbringung der Dampfsperrfolie an den Blendrahmen des Wohndachfenster zu erleichtern und den Einbau des Blendrahmens am Montageort einfacher zu gestalten.

Diese Aufgabe wird mit einem Fenster, einer Tür oder dergleichen, insbesondere Wohndachfenster, gelöst, das die Merkmale des Anspruchs 1 aufweist. Es ist ein Blendrahmen vorgesehen, an dem eine Dampfsperrfolie befestigt ist. Erfindungsgemäß ist vorgesehen, daß die Dampfsperrfolie im noch nicht eingebauten Zustand des Fensters selbsthaltend zusammengefaltet oder selbsthaltend zusammengerollt ist. Es wird hier also keine herabhängende Schürze wie im Stand der Technik bereitgestellt, vielmehr ist die erfindungsgemäße Dampfsperrfolie am Blendrahmen so angebracht, daß sie selbsthaltend zusammengefaltet oder zusammengerollt ist, also beim Einbau des Blendrahmens nicht stört. Dadurch, daß die Dampfsperrfolie zusammengefaltet oder zusammengerollt ist, wird überdies die Gefahr der Beschädigung der Dampfsperrfolie beim Einbau des Fensters vermindert, da diese nicht unkontrolliert am Blendrahmen hängt. Nach dem Einbau des Blendrahmens kann die Dampfsperrfolie dann auseinandergefaltet beziehungsweise auseinandergerollt werden und mit der Innenfolie des Dachs einfach verbunden werden. Die Selbsthaltung der zusammengefalteten beziehungsweise zusammengerollten Folie ist durch lösbares Aneinanderhaften von Teilen beziehungsweise Bereichen der Dampfsperrfolie gebildet. Für das Aneinanderhaften der Teile der Folie können beispielsweise einzelne Klebepunkte zwischen einzelnen Lagen der zusammengefalteten beziehungsweise zusammengerollten Dampfsperrfolie vorgesehen sein. Allgemein kann also eine haftende Beschichtung zumindest in Teilbereichen der Dampfsperrfolie vorgesehen sein. Alternativ ist es jedoch auch möglich, daß aufgrund einer Wärmeeinwirkung einzelne Lagen der zusammengefalteten oder zusammengerollten Dampfsperrfolie aneinander haften, wobei vorgesehen sein kann, daß durch die Wärmezufuhr einzelne Stellen beziehungsweise Bereiche der Dampfsperrfolie zumindest leicht angelöst werden können. Selbstverständlich können auch kleinere Schweißpunkte vorgesehen sein. Bei der Anbindung der Dampfsperrfolie an den Blendrahmen kann -wie vorstehend erwähnt- diese straff um den Blendrahmen angelegt sein. Es wird also eine Folie vorgeschlagen, die unter leichter Zugspannung am den Blendrahmen angelegt und an diesem befestigt wird. Durch das straffe Anliegen werden die einzelnen Lagen der zusammengefalteten beziehungsweise zusammengerollten Dampfsperrfolie unter Spannung gebracht, so daß sich die Faltung beziehungsweise Rollung nicht selbständig lösen kann. Nach dem Einbau des Blendrahmens kann die Folie dennoch leicht auseinandergefaltet beziehungsweise auseinandergerollt werden, so daß die volle Länge der Schürze beziehungsweise Dampfsperrfolie für die Anbindung an die Innenfolie der Dachinnenseite vorliegt.

In einer Weiterbildung der Erfindung ist vorgesehen, daß sich die Dampfsperrfolie einstückig über mindestens eine Ecke des Blendrahmens erstreckt. Dadurch, daß die Dampfsperrfolie an der Ecke des Blendrahmens umgelenkt wird, kann die Selbsthaltung der zusammengefalteten oder zusammengerollten Folie bereitgestellt werden. Selbstverständlich kann vorgesehen sein, daß die Dampfsperrfolie mit leichtem Zug beziehungsweise durch straffes Anliegen um die Ecke des Blendrahmens geführt ist.

In besonders bevorzugter Ausführungsform ist die Dampfsperrfolie als Folienschlauch ausgebildet. Es wird eine um den Blendrahmen einstückig umlaufende Dampfsperrfolie vorgeschlagen, die im zusammengefalteten beziehungsweise zusammengerollten Zustand beim Einbau des Blendrahmens nicht stört und dennoch nach dem Einbau des Blendrahmens am Einbauort leicht auseinandergefaltet werden kann. Durch die Einstückigkeit der Folie beziehungsweise dadurch, daß ein Folienschlauch verwendet wird, weist die Dampfsperrfolie beziehungsweise die daraus gebildete Schürze keine Naht auf, so daß eine besonders gute Dampfundurchläßigkeit gewährleistet ist. Das heißt, die blendrahmenseitige Dampfsperrfolie muß lediglich an der dem Dach zugeordneten Teil einer Dampfsperrfolie angebracht werden.

Ein bevorzugtes Ausführungsbeispiel zeichnet sich dadurch aus, daß die blendrahmenseitige Dampfsperrfolie mittels Klebeband, insbesondere doppelseitigem Klebeband, am Blendrahmen befestigt ist. Selbstverständlich können auch andere Klebungen vorgesehen sein. Auf jeden Fall ist ein leichtes Anbringen der Dampfsperrfolie am Blendrahmen dadurch möglich.

Ein besonders bevorzugtes Ausführungsbeispiel zeichnet sich dadurch aus, daß die Dampfsperrfolie ziehharmonikaartig gefaltet ist.

Ein bevorzugtes Ausführungsbeispiel der Dampfsperrfolie zeichnet sich dadurch aus, daß diese eine Torusstruktur aufweist. Es kann also ein Folienschlauch vorgesehen sein, der an seinen beiden Enden miteinander verbunden ist, so daß ein dreidimensionaler Ring entsteht. Dieser Ring kann dann auf einfache Art und Weise um den Blendrahmen gelegt werden.

Besonders bevorzugt wird ein Ausführungsbeispiel der Dampfsperrfolie, welches sich dadurch auszeichnet, daß zum Auftrennen, insbesondere einer ringförmigen beziehungsweise Torusstruktur aufweisenden Dampfsperrfolie eine Perforation vorgesehen ist. Dadurch kann nach dem Einbau des Blendrahmens eine werkzeugfreie Aktivierung der Dampfsperrfolie vorgenommen werden, in dem die Perforation aufgerissen und die zusammengefaltete beziehungsweise zusammengerollte Dampfsperrfolie auseinandergefaltet beziehungsweise auseinandergerollt wird.

Ein besonders bevorzugtes Ausführungsbeispiel zeichnet sich dadurch aus, daß die Dampfsperrfolie im zusammengefalteten oder zusammengerollten Zustand in ihrer oder etwa in ihrer Auszugsrichtung die Peripherie des Blendrahmens nicht oder nur unwesentlich überragt. Die erfindungsgemäß zusammengefaltete beziehungsweise zusammengerollte Dampfsperrfolie stört somit nicht beim Einbau des Blendrahmens in einem Dach.

In besonders bevorzugter Ausführungsform ist vorgesehen, daß die Dampfsperrfolie elastisch ist. Die Dampfsperrfolie kann sich somit stramm an dem Blendrahmen anlegen beziehungsweise den Blendrahmen unter Spannung umgreifen, da die Dampfsperrfolie eine Eigenelastizität aufweist.

Weiterhin wird ein Ausführungsbeispiel bevorzugt, das sich dadurch auszeichnet, daß zumindest der Bereich der Ecke des Blendrahmens, welcher Bereich von der Dampfsperrfolie umspannt ist, abgerundet ausgebildet ist. Die Ecken beziehungsweise die Ecke des Blendrahmens, die also von der Dampfsperrfolie umgriffen beziehungsweise umspannt ist, ist abgerundet ausgebildet, so daß die sich stramm um den Blendrahmen anlegende Dampfsperrfolie durch scharfkantige Ecken oder dergleichen nicht beschädigt wird.

Weitere Ausgestaltungen ergeben sich aus den Unteransprüchen.

Die Erfindung wird nachfolgend anhand von Ausführungsbeispielen mit Bezug auf die Zeichnung näher erläutert. Es zeigen:
- Figur 1: ausschnittweise einen Blendrahmen in perspektivischer Ansicht,
- Figur 2: schematisch ein an einer Dachkonstruktion befestigter Blendrahmen,
- Figur 3: einen Teilschnitt entlang der Linie III-III in Figur 2,
- Figur 4: eine Teilansicht des Blendrahmens gemäß Figur 1, wobei eine Dampfsperrfolie auseinandergefaltet dargestellt ist,
- Figur 5: schematisch in Schnittansicht einen Blendrahmen, wobei die Dampfsperrfolie des Blendrahmens an einem dachseitigen Dampfsperrmittel angebunden ist,
- Figur 6: schematisch eine zusammengefaltete Dampfsperrfolie,
- Figur 7: eine zusammengerollte Dampfsperrfolie, und
- Figuren 8 und 9: je ein weiteres Ausführungsbeispiel einer zusammengefalteten Dampfsperrfolie.

Im folgenden wird die erfindungsgemäße Dampfsperrfolie im Zusammenhang mit einem Blendrahmen eines Fensters näher erläutert. Selbstverständlich kann die erfindungsgemäß gefaltete beziehungsweise gerollte Dampfsperrfolie auch an Blendrahmen verwendet werden, die beispielsweise für eine Dachluke oder einen Dachausstieg vorgesehen sind, die einen Lukendeckel beziehungsweise eine Tür aufweisen. Selbstverständlich kann die erfindungsgemäße Dampfsperrfolie auch an üblichen Türen beziehungsweise Blendrahmen von Türen angeordnet sein, sofern am Einbauort einer derartigen Tür eine Dampfsperre vorgesehen ist.

Figur 1 zeigt einen Blendrahmen 1 in perspektivischer Ansicht, wobei lediglich zwei Holme 2, 3 des Blendrahmens 1 dargestellt sind. Der Blendrahmen 1 ist in Figur 1 in Einbaulage dargestellt, das heißt, eine Oberseite 4 liegt benachbart zu einer hier nicht dargestellten Dachaußenseite. An seiner Unterseite 5 ist eine Dampfsperrfolie 6 umlaufend angebracht, die vorzugsweise aus einer Kunststofffolie hergestellt ist. Die Dampfsperrfolie 6 wird also an den Ecken des Blendrahmens 1 umgelenkt, wobei lediglich eine Ecke E in Figur 1 ersichtlich ist. Die Ecken können abgerundet ausgebildet sein. Der Blendrahmen 1 weist mehrere aufeinanderliegende Abschnitte 7, 8 und 9 auf, wobei am der Unterseite 5 zugeordneten Abschnitt 9 die Dampfsperrfolie 6 flächig aufliegt beziehungsweise angebracht ist. Die Dampfsperrfolie 6 kann hierzu mit dem Abschnitt 9 des Blendrahmens 1 verklebt sein, wobei insbesondere vorgesehen ist, daß ein doppelseitiges Klebeband verwendet wird, welches also zwei Klebeseiten aufweist, wobei eine Klebeseite auf dem Abschnitt 9 vorliegt und auf der anderen Klebeseite die Dampfsperrfolie 6 befestigt ist. Im Bereich des Abschnitts 9 ist die Ecke E abgerundet.

Es ist ersichtlich, daß ein Bereich 10 der Dampfsperrfolie 6 nach Art eines Z-Falzes beziehungsweise ziehharmonikaartig gefaltet ist. Es sind Knickbereiche 11 gebildet, so daß einzelne Lagen 12 der Dampfsperrfolie 6 aufeinander zu liegen kommen. Es kann vorgesehen sein, daß zumindest zwei Lagen 12 mittels eines Befestigungspunktes 13 miteinander verbunden sind, wodurch die Faltung der Dampfsperrfolie 6 selbsthaltend ausgeführt ist, das heißt, ein ungewolltes Auseinanderfalten der Dampfsperrfolie sicher verhindert wird. Die Befestigungspunkte 13 können beispielsweise Klebe- oder Schweißpunkte sein. Selbstverständlich kann jeweils zwischen zwei Lagen 12 ein derartiger Befestigungspunkt vorgesehen sein.

In Figur 2 ist schematisch eine Dachkonstruktion 14 dargestellt, die beabstandet zueinander liegende Dachsparren 15 und beabstandet zueinander liegende Dachlatten 16 aufweist. Die Dachlatten 16 liegen -von der Dachaußenseite gesehen- auf den Sparren 15 auf und bilden die sogenannte Dachlattung. Zwischen zwei Dachlatten 16 und zwei Dachsparren 15 liegt ein Einbauort 17 für den Blendrahmen 1, der mittels Befestigungswinkel 18 an der Dachlattung, also an den Dachlatten 16 befestigt ist.

Figur 3 zeigt einen Schnitt entlang der Linie III-III in Figur 2. Insofern sind gleiche Teile wie in Figur 2 in Figur 3 mit denselben Bezugszeichen versehen, so daß auf deren nochmalige Beschreibung verzichtet wird. Es ist ersichtlich, daß die Dampfsperrfolie 6 im noch zusammengefalteten Zustand am Blendrahmen 1 angeordnet ist. Erkennbar ist auch, daß die Damfsperrfolie 6 mit ihrem flächigen Bereich mittels eines Klebebandes 19 an der Außenseite 20 des Abschnitts 9 des Blendrahmens 1 befestigt ist. Die Dampfsperrfolie 6 ist direkt auf den Abschnitt 9 aufgebracht, so daß der Befestigungswinkel 18 auf der Dampfsperrfolie 6 aufliegt. Gestrichelt dargestellt ist die Dampfsperrfolie 6 in auseinandergefaltetem Zustand. Die Dampfsperrfolie 6 erstreckt sich somit in ausgefaltetem Zustand über eine Höhe H, wobei die Länge des freien Bereichs 20, also der Bereich, der nicht am Blendrahmen 1 befestigt ist, so lang ausgebildet ist, daß eine einfache Anbindung der Dampfsperrfolie 6 an ihrem einen Ende 21 mit einem am Dach vorgesehenen Dampfsperrmittel ermöglicht wird.

In Figur 4 ist die Dampfsperrfolie 6 im auseinandergefalteten Zustand wiedergegeben, so daß die einzelnen Lagen 12 im wesentlichen parallel zur Auszugsrichtung 22 der Dampfsperrfolie 6 liegen. Lediglich mit der oberen Lage 12 ist die Dampfsperrfolie 6 am Blendrahmen 1, insbesondere an dessen Abschnitt 9 angebracht. Im übrigen sind gleiche Teile wie in den Figuren 1 bis 3 in Figur 4 mit denselben Bezugszeichen versehen, so daß auf deren nochmalige Beschreibung verzichtet wird.

In Figur 5 ist in einem Teilschnitt der fertig montierte Blendrahmen 1 dargestellt. Gleiche Teile wie in den Figuren 1 bis 4 sind ebenfalls mit denselben Bezugszeichen versehen, insofern wird auf deren Beschreibung verwiesen. Der schematisch dargestellte Blendrahmen 1 ist also mittels der Befestigungswinkel 18 an seinem Einbauort 17 festgelegt, wobei die Dampfsperrfolie 6 in Auszugsrichtung 22 (Figur 1) auseinandergefaltet wurde, so daß sie den Abschnitt 9 des Blendrahmens -in Umfangsrichtung des Blendrahmens gesehen- vollständig nach Art einer Schürze umgreift. Unterhalb der Dachlatten 16 beziehungsweise zwischen den in Figur 5 nicht dargestellten Sparren 15 und einer Rauminnenverkleidung 23 liegt eine Dachisolierung 24. Zwischen der Dachisolierung 24 und der Raumeninnenverkleidung 23 ist ein dachseitiges Dampfsperrmittel 25 vorgesehen, welches mit der Dampfsperrfolie 6 teilweise überlappend zusammengebracht ist. Die Fixierung des als Folie vorliegenden Dampfsperrmittels 25 und der Dampfsperrfolie 6 kann beispielsweise durch ein hier schematisch angedeutetes Klebeband 26 realisiert sein. Selbstverständlich sind auch andere Kunststoffverbindungsmöglichkeiten anwendbar. Beispielsweise können beide Folienenden miteinander verschweißt oder mittels einer Klebebeschichtung aneinander befestigt sein. Nachdem die Dampfsperrfolie 6 mit dem Dampfsperrmittel 25 verbunden ist, also eine dampf-undurchlässige Verbindung hergestellt ist, wird der Blendrahmen 1 mit einem Verkleidungsabschnitt 27 versehen, der der Unterseite 5 des Blendrahmens 1 zugeordnet ist. Dieser Verkleidungsabschnitt 27 stellt außerdem eine Verbindung mit der Rauminnenverkleidung 23 her. Somit ist der Einbau des Blend-rahmens durch die Anbringung des Verkleidungsabschnitts 27 abgeschlossen.

Sofern der Blendrahmen mit der erfindungsgemäßen Dampfsperrfolie 6 in ein Dach eingesetzt werden soll, wenn das Dampfsperrmittel 25 noch durchgehend im Dach vorliegt, so wird das Dampfsperrmittel 25 vorzugsweise entsprechend der Umfangsgröße des Blendrahmens 1 kreuzartig, also diagonal von Ecke zu Ecke eingeschnitten, so daß dreieckförmige Lappen 28 gebildet werden. Die Lappen 28 werden nach dem Einbau des Blendrahmens 1 mit der Dampfsperrfolie 6 dampfundurchlässig verbunden.

Figur 6 zeigt die Dampfsperrfolie 6 in geschnittener Seitenansicht. Es ist ersichtlich, daß die Dampfsperrfolie 6 zickzackartig beziehungsweise nach Art eines Z-Falzes beziehungsweise ziehharmonikaartig gefaltet ist. An ihrem nicht gefalteten Abschnitt 29 ist das Klebeband 19 zur Anbindung an den Blendrahmen 1 vorgesehen. Figur 7 zeigt ein weiteres Ausführungsbeispiel einer Dampfsperrfolie 6', die sich gegenüber dem Ausführungsbeispiel in Figur 6 lediglich dadurch unterscheidet, daß der Bereich 10 nicht gefaltet, sondern schneckenartig aufgerollt ist. Selbstverständlich können bei der zusammengerollten Dampfsperrfolie 6' die aufeinanderliegenden Lagen 12 ebenfalls mit einem Befestigungspunkt 13 miteinander fixiert sein, so daß ein ungewolltes Abrollen der Dampfsperrfolie 6' verhindert wird. Gleiche Teile wie in Figur 6 sind im übrigen mit denselben Bezugszeichen versehen

Figur 8 zeigt ein weiteres Ausführungsbeispiel einer Dampfsperrfolie 6'', die durch einen Folienschlauch 30 gebildet wird. Zunächst wird der Folienschlauch im Querschnitt gesehen dreieckförmig aufgespannt, wobei anschließend eine Seite 31 des aufgespannten Dreieckes zickzackartig beziehungsweise ziehharmonikaartig zusammengefaltet wird. Vor oder nach der Faltung kann an einer anderen Seite 32 des Dreiecks eine Materialschwächung, insbesondere eine Perforation 33 eingebracht werden. An der dritten Seiten 34 des dreieckförmig aufgespannten Folienschlauches 30 wird das Klebeband 19 angebracht, damit die Anbindung an den Blendrahmen möglich ist. Vorzugsweise ist vorgesehen, daß der Folienschlauch 30, der eine Torusstruktur aufweist, im in Figur 8 dargestellten Zustand am Blendrahmen befestigt. Nach der Befestigung kann die Perforation aufgetrennt werden, so daß der aufgefaltete Bereich der Dampfsperrfolie 6'' nach dem Einbau des Blendrahmens am Einbauort auseinandergefaltet werden kann. Selbstverständlich kann auch eine Perforation im Eckbereich zwischen der Seite 32 und der Seite 34 vorgesehen sein, so daß die Seite 32 des Folienschlauches komplett herausgenommen werden kann.

Selbstverständlich können auch zwischen den einzelnen Lagen 12 Befestigungspunkte 13 vorgesehen sein, um die Selbsthaltung zu erhalten. Es ist jedoch auch möglich, daß der gefaltete Folienschlauch 30 einen geringeren Innendurchmesser aufweist als der Außendurchmesser des Blendrahmens. Somit wird der Folienschlauch 30 unter einer vorzugsweise sehr geringen Spannung um den Abschnitt 9 des Blendrahmens 1 gelegt. Durch die Materialspannung beziehungsweise Eigenelastizität des Folienschlauches 30 wird verhindert, daß sich die Faltung der Dampfsperrfolie 6'' selbständig beziehungsweise ungewollt auseinanderfaltet.

Figur 9 zeigt ein weiteres Ausführungsbeispiel einer Dampfsperrfolie 6''', die wie die Dampfsperrfolie 6'' als Folienschlauch 30 realisiert ist. Der Folienschlauch 30 wird allerdings im Querschnitt viereckig aufgespannt, um anschließend nach Art eines Faltenbalges zusammengelegt zu werden, so daß die Faltungen 35 bereitgestellt werden. An seiner Unterseite 36 wird das Klebeband 19 symmetrisch zu einer Mitte M angebracht, wobei die Klebebänder 19 einen Abstand zueinander aufweisen können. Bei der Herstellung der Faltung 35 können auch hier zwischen den einzelnen Lagen 12 der Faltung Befestigungspunkte 13 vorgesehen sein. Im Bereich der Mitte M sind an der Unterseite 36 und an der Oberseite 37 des Folienschlauchs 30 Perforationen vorgesehen, so daß mit dem Folienschlauch 30 gemäß Figur 9 nach Auftrennen der Perforation 33 zwei Dampfsperrfolien 6 vorliegen.

Der Folienschlauch 30 kann als geschlossener Ring vorliegen, also eine Torusstruktur aufweisen, wobei die Enden des Folienschlauchs 30 also miteinander verbunden sind, beispielsweise durch eine Verschweißung oder Verklebung. Es ist aber auch möglich, den Folienschlauch 30 nicht als geschlossenen Ring vorzusehen, das heißt, daß der Folienschlauch 30 nach dem Öffnen der Perforation 33 als Folienbahn und nicht als geschlossenes Folienband vorliegt.

## Patentansprüche

1. Fenster, Tür oder dergleichen, insbesondere Wohndachfenster, mit einem Blendrahmen, an dem eine Dampfsperrfolie befestigt ist, wobei die Dampfsperrfolie (6,6',6'',6''') im noch nicht eingebauten Zustand des Fensters selbsthaltend zusammengefaltet oder selbsthaltend zusammengerollt ist und die Selbsthaltung durch lösbares Aneinanderhaften von Teilen der Dampfsperrfolie (6,6',6",6"') gebildet ist.

2. Fenster nach Anspruch 1, **dadurch gekennzeichnet, daß** sich die Dampfsperrfolie (6,6',6'',6''') einstückig über mindestens eine Ecke (E) des Blendrahmens (1) erstreckt.

3. Fenster nach einem der vorhergehenden Ansprüche, **dadurch gekennzeichnet, daß** die Dampfsperrfolie (6,6',6",6"') als Folienschlauch (30) ausgebildet ist.

4. Fenster nach einem der vorhergehenden Ansprüche, **dadurch gekennzeichnet, daß** der Innenumfang des Folienschlauchs (30) ebenso oder etwa so groß wie der Außenumfang des Blendrahmens (1) ist.

5. Fenster nach einem der vorhergehenden Ansprüche, **dadurch gekennzeichnet, daß** die Dampfsperrfolie (6,6',6'',6''') mittels Klebeband (19), insbesondere doppelseitigem Klebeband, am Blendrahmen (1) befestigt ist.

6. Fenster nach einem der vorhergehenden Ansprüche, **dadurch gekennzeichnet, daß** die Dampfsperrfolie (6,6'',6''') zieharmonikaartig gefaltet ist.

7. Fenster nach einem der vorhergehenden Ansprüche, **dadurch gekennzeichnet, daß** die Dampfsperrfolie (6,6',6'',6''') eine Torusstruktur ist.

8. Fenster nach einem der vorhergehenden Ansprüche, **dadurch gekennzeichnet, daß** die Dampfsperrfolie (6,6',6'',6''') zum Auftrennen eine Perforation (33) aufweist.

9. Fenster nach einem der vorhergehenden Ansprüche, **dadurch gekennzeichnet, daß** die Dampfsperrfolie (6,6',6'',6''') im zusammengefalteten oder zusammengerollten Zustand in ihrer oder etwa in ihrer Auszugsrichtung (22) die Peripherie des Blendrahmens (1) nicht oder nur unwesentlich überragt.

10. Fenster nach einem der vorhergehenden Ansprüche, **dadurch gekennzeichnet, daß** die Dampfsperrfolie (6,6',6'',6''') elastisch ist.

11. Fenster nach einem der vorhergehenden Ansprüche, **dadurch gekennzeichnet, daß** zumindest der Bereich der Ecke (E) der von der Dampfsperrfolie (6,6',6'',6''') umspannt wird, abgerundet ausgebildet ist.

## Claims

1. Window, door or the like, in particular house roof window, having a frame on which a vapour barrier film is mounted, the vapour barrier film (6, 6', 6", 6"') in the state where the window is not yet installed, being folded up in a self-restraining manner or being rolled up in a self-restraining manner and the self-restraint being formed by detachable sticking together of parts of the vapour barrier film (6, 6', 6", 6"').

2. Window according to claim 1, **characterised in that** the vapour barrier film (6, 6', 6", 6''') extends in one piece over at least one corner (E) of the frame (1).

3. Window according to one of the preceding claims, **characterised in that** the vapour barrier film (6, 6', 6", 6"') is configured as a film hose (30).

4. Window according to one of the preceding claims, **characterised in that** the inner circumference of the film hose (30) is just as or approximately as large as the outer circumference of the frame (1).

5. Window according to one of the preceding claims, **characterised in that** the vapour barrier film (6, 6', 6", 6''') is mounted on the frame (1) by means of adhesive tape (19), in particular double-sided adhesive tape.

6. Window according to one of the preceding claims, **characterised in that** the vapour barrier film (6, 6', 6", 6"') is folded in the manner of a concertina.

7. Window according to one of the preceding claims, **characterised in that** the vapour barrier film (6, 6', 6", 6"') is a toroidal structure.

8. Window according to one of the preceding claims, **characterised in that** the vapour barrier film (6, 6', 6", 6''') has a perforation (33) for separation thereof.

9. Window according to one of the preceding claims, **characterised in that** the vapour barrier film (6, 6', 6", 6"') in the folded-up or rolled-up state does not project or only insubstantially beyond the periphery of the frame (1) in its or approximately in its pulled-out direction (22).

10. Window according to one of the preceding claims, **characterised in that** the vapour barrier film (6, 6', 6", 6"') is elastic.

11. Window according to one of the preceding claims, **characterised in that** at least the region of the corner (E) which is enclosed by the vapour barrier film (6, 6', 6", 6'") has a rounded configuration.

## Revendications

1. Fenêtre, porte ou analogue, en particulier lucarne d'habitation, avec un châssis dormant auquel est fixée une feuille pare-vapeur (6, 6', 6", 6"'), qui à l'état non encore monté de la fenêtre, est repliée avec verrouillage ou enroulée avec verrouillage et le verrouillage est réalisé par un agrafage détachable de parties de la feuille pare-vapeur (6, 6', 6", 6"') les unes aux autres.

2. Fenêtre selon la revendication 1,
**caractérisée en ce que**
la feuille pare-vapeur (6, 6', 6", 6"') s'étend d'un seul tenant sur au moins un angle (E) du châssis dormant (1).

3. Fenêtre selon l'une quelconque des revendications précédentes,
**caractérisée en ce que**
la feuille pare-vapeur (6, 6', 6", 6"') est réalisée sous la forme d'une gaine de feuille (30).

4. Fenêtre selon l'une quelconque des revendications précédentes,
**caractérisée en ce que**
le périmètre intérieur de la gaine de feuille (30) est également ou sensiblement aussi grand que le périmètre extérieur du châssis dormant (1).

5. Fenêtre selon l'une quelconque des revendications précédentes,
**caractérisée en ce que**
la feuille pare-vapeur (6, 6', 6", 6"') est fixée sur le châssis dormant (1) au moyen d'une bande adhésive (19), en particulier une bande adhésive double face.

6. Fenêtre selon l'une quelconque des revendications précédentes,
**caractérisée en ce que**
la feuille pare-vapeur (6, 6", 6"') est pliée en accordéon.

7. Fenêtre selon l'une quelconque des revendications précédentes,
**caractérisée en ce que**
la feuille pare-vapeur (6, 6', 6", 6'") présente une structure torique.

8. Fenêtre selon l'une quelconque des revendications précédentes,
**caractérisée en ce que**
la feuille pare-vapeur (6, 6', 6", 6"') présente une perforation (33) en vue de son découpage.

9. Fenêtre selon l'une quelconque des revendications précédentes,
**caractérisée en ce que**
la feuille pare-vapeur (6, 6', 6", 6"') à l'état replié ou enroulé ne dépasse pas ou ne dépasse que de peu la périphérie du châssis dormant (1) dans ou sensiblement dans sa direction d'extension (22).

10. Fenêtre selon l'une quelconque des revendications précédentes,
**caractérisée en ce que**
la feuille pare-vapeur (6, 6', 6", 6"') est élastique.

11. Fenêtre selon l'une quelconque des revendications précédentes,
**caractérisée en ce qu'**
au moins la région de l'angle (E), qui est enveloppée par la feuille pare-vapeur (6, 6', 6", 6"'), est de forme arrondie.
